# EUROPÄISCHE PATENTANMELDUNG

(11) **EP 4 650 698 A1**
(43) Veröffentlichungstag der Anmeldung: **19.11.2025**
(21) Anmeldenummer: 25176078.1
(22) Anmeldetag: 13.05.2025
(51) Int. Cl.: F26B 9/06, F26B 21/00, F26B 21/08

(54) **VORRICHTUNG ZUM TROCKNEN VON PFLANZLICHEM GEWEBE**

(30) Priorität: 15.05.2024 DE 102024113627
(71) Anmelder: Wagner, Lothar, 79098 Freiburg (DE)
(72) Erfinder: Wagner, Lothar, 79098 Freiburg (DE)
(74) Vertreter: Hofstetter, Schurack & Partner

(57) **Zusammenfassung**

Die Erfindung betrifft eine Vorrichtung (10) zum Trocknen von pflanzlichem Gewebe, aufweisend ein Gehäuse (12) mit einer Aufnahmekammer (14) zum Lagern eines chemischen oder physikalischen Trockenmittels (40), und eine Luftaustrittsöffnung (16). Die Luftaustrittsöffnung (16) verbindet einen Innenraum der Aufnahmekammer (14) mit einer Außenumgebung (18). Die Vorrichtung (10) weist eine Feuchtigkeitssensoreinrichtung (20) zum Erfassen einer Luftfeuchtigkeit der Außenumgebung (18) der Vorrichtung (10) auf, sowie eine Ventilationseinrichtung (30) mit einem Luftstromerzeugungselement (32). Die Vorrichtung (10) weist außerdem mindestens eine derart an der Ventilationseinrichtung (30) angeordnete Lufteintrittsöffnung (34) auf, sodass sich in dem Gehäuse (12) eine Luftstrompassage von der Lufteintrittsöffnung (34) zu dem Luftstromerzeugungselement (32) zum Führen von Luft der Außenumgebung (18) in die Aufnahmekammer (14) ausbildet. Die Erfindung betrifft außerdem eine Anordnung (52) mit einer Vorrichtung (10) und einer schließbaren Trockenkammer (54), und ein Verfahren zum Steuern eines Trocknungsvorgangs zum Trocknen von pflanzlichem Gewebe durch eine Steuereinrichtung (44), sowie eine Steuereinrichtung.

## Beschreibung

Die vorliegende Erfindung betrifft eine Vorrichtung zum Trocknen von pflanzlichem Gewebe, also ein Trocknungsgerät zum Trocknen von pflanzlichem Gewebe.

Zum Trocknen von pflanzlichem Gewebe als Lebensmittel, Konsummittel oder als medizinisches Produkt ist es erstrebenswert, Pflanzengewebe durch Entzug von Feuchtigkeit haltbar zu machen, die Qualität des Pflanzenmaterials jedoch zu erhalten. Getrocknetes Pflanzenmaterial ist lange haltbar, also leicht und einfach zu lagern.

Pflanzenmaterial kann in großem Maßstab zum Beispiel in einem Kellerraum getrocknet werden. Nachteilig ist hierbei jedoch, dass solche Räumlichkeiten oft feucht sind und starken Temperaturschwankungen ausgesetzt sind. Gängige Probleme bei der Trocknung in Kellerräumen sind daher Schimmel und unzureichende oder ungleichmäßige Trocknung.

Für eine effizientere Trocknung von Pflanzenmaterial können alternativ Desiccatoren verwendet werden, also meist aus dickwandigem Glas oder Kunststoff gefertigte Gefäße, die durch einen geschliffenen Deckel luftdicht verschlossen werden können. Das zu trocknende Pflanzenmaterial wird innerhalb des Gefäßes getrocknet, indem ein Trockenmittel der Luft und damit den Pflanzen im Inneren des Desiccators Feuchtigkeit entzieht. Desiccatoren werden in der Regel im Laborbereich eingesetzt und limitieren die Menge an Pflanzenmaterial, in einem Trocknungsvorgang getrocknet werden kann, auf das Volumen des Geräts. Solche Gefäße sind üblicherweise nur für Gewebeproben und für ein Trocknen von Pflanzenmaterial in größerem Maßstab ungeeignet.

Je nach Pflanzenmaterial und Verwendungszweck sind die Anforderungen jedoch unterschiedlich.

Während im Laborgebrauch für das Trocknen von Gewebeproben ein kleines Gefäßvolumen ausreicht, sind Desiccatoren zum Trocknen von Pflanzenmaterial in großem Maßstab jedoch ungeeignet.

Zum Trocknen von Pflanzenmaterial in größerem Maßstab werden deswegen im Stand der Technik häufig klimatisierte Kammern mit Frischluft verwendet, wobei während des Trocknungsvorgangs stichprobenartig das Gewicht beziehungsweise die Restfeuchtigkeit von Pflanzenmaterial gemessen wird, um das Ende des Trocknungsvorgangs zu bestimmen. Das Wiegen des Pflanzenmaterials erfolgt dadurch, dass eine Person die klimatisierte Kammer öffnet und betritt, Pflanzenmaterial aus der Kammer herausgeholt und an einem anderen Ort wiegt. Eine solche klimatisierte Kammer bildet also kein abgeschlossenes System. Die Person, die die Stichproben nimmt, muss Schutzkleidung tragen, um eine Kontamination des Pflanzenmaterials mit Sporen und Keimen zu reduzieren. Die Frischluft, die in die Kammer eintritt, hebt die Luftfeuchtigkeit in der Kammer immer wieder an, was zu einer ungleichmäßigen Trocknung führt. Kondensationstrockner, die zum Trocknen verwendet werden, erzeugen Abwärme, weswegen eine aufwendige Kühlung notwendig ist, um einem Verlust von sekundären Pflanzenstoffe bei zu hohen Raumtemperaturen entgegenzutreten. Insbesondere bei Konsumgütern, zum Beispiel Tee und Tabak, und beim Trocknen von für medizinische Verwendungszwecke genutzte Pflanzen wie zum Beispiel Cannabis, Lavendel und Eukalyptus ist es wünschenswert, hohe Temperaturen beim Trocknungsvorgang zu vermeiden, sodass Aromastoffe und medizinisch wirksame Pflanzenstoffe während des Trocknungsvorgangs nicht flüchten.

Die WO 2019/1523971 beschreibt ein System zur Regelung der Bedingungen eines Reifungsraums, auch bekannt als konditionierter Raum, für Produkte, in dem unabhängige Rückkopplungsschleifen die Feuchte- und Trockentemperatur und den Taupunkt regeln, während sie die Differenz zwischen dem Dampfdruck im Raum und dem Dampfdruck der zu trocknenden Produkte regeln.

Die US 2022/0011047 A1 beschreibt Verfahren und Geräte zum Trocknen, insbesondere von Cannabis.

Aus der US 2023/320277 A1 sind Systeme und Methoden zum Trocknen von Pflanzenmaterial unter Verwendung von Molekularsieben bekannt.

Weitere Nachteile beim Trocknen von Pflanzenmaterial insbesondere im großen Maßstab sind die Anfälligkeit des Pflanzenmaterials für Schimmel, Übertrocknung und Geruchsbelästigung, sowie der Abbau anderer Sekundärstoffen während des Aushärtens.

Ein der Erfindung zugrundeliegendes Problem ist das Verbessern einer Qualität von pflanzlichem Gewebe. Die gestellte Aufgabe wird durch die Vorrichtungen und das Verfahren der nebengeordneten Ansprüche gelöst. Vorteilhafte Weiterbildungen sind durch die Unteransprüche gegeben.

Die erfindungsgemäße Vorrichtung zum Trocknen von pflanzlichem Gewebe weist ein Gehäuse mit einer Aufnahmekammer zum Lagern eines chemischen oder physikalischen Trockenmittels und einer Luftaustrittsöffnung auf, wobei die Luftaustrittsöffnung einen Innenraum der Aufnahmekammer mit einer Außenumgebung der Vorrichtung verbindet. In einer einfachen Ausführung kann der gesamte Innenraum des Gehäuses die Aufnahmekammer bilden. Die Luftaustrittsöffnung kann zum Beispiel ein Loch in der Innenwandung des Gehäuses sein. Durch diese Luftaustrittsöffnung erfolgt ein Luftaustausch zwischen der Aufnahmekammer und der Außenumgebung der Vorrichtung. Wird für den Trocknungsvorgang ein chemisches oder physikalisches Trockenmittel in der Aufnahmekammer gelagert, ist es also nicht notwendig, dass das pflanzliche Material ebenfalls innerhalb der Aufnahmekammer liegt, da das im Innenraum gelagerte Trockenmittel durch den Luftaustausch auch der Luft der Außenumgebung Feuchtigkeit entzieht.

Die Vorrichtung weist außerdem eine Feuchtigkeitssensoreinrichtung zum Erfassen einer Luftfeuchtigkeit in der Außenumgebung der Vorrichtung auf. Unter einer Feuchtigkeitssensoreinrichtung wird ein Gerät oder eine Gerätekomponente verstanden, die dazu eingerichtet und ausgestaltet ist, eine Luftfeuchtigkeit direkt oder indirekt zu messen. Idealerweise kann die Feuchtigkeitssensoreinrichtung als Feuchtigkeitssensor ausgestaltet sein, also als Messfühler zum Bestimmen des Wassergehaltes der Luft. Die Feuchtigkeitssensoreinrichtung kann zum Beispiel in der Aufnahmekammer oder an einer Außenseite des Gehäuses angeordnet sein.

Die Vorrichtung weist außerdem eine Ventilationseinrichtung mit einem Luftstromerzeugungselement auf, wobei zumindest das Luftstromerzeugungselement derart in der Aufnahmekammer angeordnet ist, sodass das Luftstromerzeugungselement in den Innenraum der Aufnahmekammer ausgerichtet ist. Unter einer Ventilationseinrichtung wird ein Gerät oder eine Gerätekomponente verstanden, die dazu ausgestaltet ist, eine Luftströmung und/oder einen Luftdruck aufzubauen. Der Luftstrom oder der Luftdruck kann als zum Beispiel durch Ansaugen der Luft oder durch den Aufbau von Druck durch Pumpen erfolgen. Die Ventilationseinrichtung kann optional auch Kombinationen mehrerer solcher Belüftungstechniken aufweisen. Das Luftstromerzeugungselement ist dementsprechend als diejenige Gerätekomponente definiert, die die Strömung und/oder den Luftdruck aufbaut, und kann zum Beispiel als Luftpumpe, Kompressor, Ventilator oder Kombination von zwei oder mehreren dieser Ausbildungen ausgestaltet sein. Bei der Ausgestaltung als Ventilator kann dieser zum Beispiel saugend angeordnet sein, sodass Luft aus der Außenumgebung in die Aufnahmekammer hineingesogen oder hineingeblasen wird, und/oder sodass Luft aus der Trockenkammer hinaus, also durch die Luftaustrittsöffnung hinaus, geblasen wird.

Die Vorrichtung weist außerdem mindestens eine derart an der Ventilationseinrichtung angeordnete Lufteintrittsöffnung des Gehäuses auf, sodass sich in dem Gehäuse eine Luftstrompassage von der Lufteintrittsöffnung zu dem Luftstromerzeugungselement hin ausbildet, durch die im Betrieb der Ventilationseinrichtung Luft der Außenumgebung in den Innenraum der Aufnahmekammer geführt wird.

Unter pflanzlichem Gewebe wird dabei pflanzliches Gewebe oder Zellgewebe als Ansammlung differenzierter Zellen einschließlich ihrer extrazellulären Matrix verstanden, insbesondere Blattwerk, Pflanzenteile und ganze Pflanzen.

Dadurch, dass Luft der Außenumgebung in die Aufnahmekammer geleitet wird, erfolgt ein Luftaustausch von feuchter Luft der Außenumgebung in den Innenraum. Die Aufnahmekammer ist so ausgestaltet, dass in ihr ein Trockenmittel gelagert werden kann, welches dann die in den Innenraum geleitete Luft entfeuchtet. Durch die Luftaustrittsöffnung erfolgt dann ein weiterer Luftaustausch, bei dem die getrocknete Luft aus dem Innenraum in die Außenumgebung ausgetauscht wird. Dadurch wird vorteilhaft ermöglicht, dass pflanzliches Gewebe außerhalb der Vorrichtung gelagert werden kann, und durch die durch den Luftaustausch an die Außenumgebung der Vorrichtung abgegebenen trockene Luft getrocknet wird. Im Gegensatz zu einem Desiccator ist der Innenraum der Vorrichtung nicht limitierend für das Volumen des zu trocknenden pflanzlichen Gewebes, denn das zu trocknende Pflanzengewebe kann zum Beispiel in einem Kellerraum oder einem Zelt aufgehängt werden. Die Vorrichtung zum Trocknen des pflanzlichen Gewebes kann dann für den Trockenvorgang zum Beispiel in den Kellerraum oder unter das Zelt gestellt werden. Insbesondere beim Trocknen von Blattwerk, Pflanzenteilen oder ganzen Pflanzen ist der durch die Vorrichtung begünstigte Platzvorteil besonders deutlich. Es ergibt sich, mit anderen Worten, vorteilhaft, dass nicht nur kleine Gewebeproben getrocknet werden können, sondern auch ganze Pflanzen oder Pflanzenteile und sogar eine Vielzahl von ganzen Pflanzen oder Pflanzenteilen. Temperaturschwankungen werden reduziert und auf aufwendige Kühlungen kann verzichtet werden.

Die erfindungsgemäße Vorrichtung ermöglicht eine Reduktion des Zeitaufwands nach der Ernte des Pflanzenmaterials für eine Trocknung von bis zu 90%, ist sehr einfach in der Handhabung und auch für Einsteiger geeignet, und ist - ohne "Materialschlacht" - in jeder Umgebung anwendbar. Die Vorrichtung ermöglicht eine gleichmäßige oder annähernd gleichmäßige Trocknung von Pflanzenmaterial. Die weiteren oben genannten Probleme werden stark reduziert oder sogar behoben. Insbesondere wird das Pflanzenmaterial vor Pathogenbefall des Pflanzenmaterials, insbesondere Schimmel, und Übertrocknung geschützt. Es entsteht kaum oder keine Geruchsbelästigung, und ein Aushärten des getrockneten Pflanzenmaterials ist nicht mehr nötig.

Die erfindungsgemäße Vorrichtung benötigt auch keinen Kondensationstrockner, der zum Erhalt der Qualität des Pflanzenmaterials gekühlt werden müsste. Durch die Vorrichtung kann das Pflanzengewebe also derart ohne Kühlung getrocknet werden, sodass sekundäre Pflanzenstoffe im Pflanzenmaterial verbleiben und bei zu hohen Raumtemperaturen nicht flüchten.

Die erfindungsgemäße Anordnung zum Trocknen von pflanzlichem Gewebe weist eine Ausführungsform der erfindungsgemäßen Vorrichtung auf, und eine schließbare, vorzugsweise luftdicht abdichtbare, Trockenkammer. Die Vorrichtung ist dann, in einer Betriebsposition zum Durchführen des Trocknungsverfahrens, innerhalb der Trockenkammer angeordnet. Die Trockenkammer kann vorzugsweise als Schrank, Kammer, Sack oder Zelt ausgestaltet sein.

In einem solchen System ist eine Luftströmung gering. Je nach Konsumzweck kann mit einem solchen System eine gewünschte Restfeuchte eingestellt werden. Im Gegensatz zu einem Labor-Desiccator, bei dem die Trocknung auf unter 8% Restfeuchte erfolgt, kann Pflanzenmaterial auf eine höhere Restfeuchte getrocknet werden, bei der zum Beispiel Pflanzenharz in den Trichomen des Pflanzenmaterials verbleibt. Da das Pflanzenmaterial nicht übertrocknet wird, hat das getrocknete Pflanzenmaterial einerseits eine gute Lagerfähigkeit, das heißt, dass es zum Beispiel weniger oder nicht für Schimmel oder andere Pathogene anfällig ist, kann gleichzeitig aber auch eine gute Brennbarkeit, was zum Beispiel für das Bereitstellen für Tabak mit hoher Qualität wichtig ist.

Durch das Verwenden eines abgeschlossenen Systems wird außerdem keine Frischluft und damit kein zusätzlicher Sauerstoff zugeführt, was die Qualität des getrockneten Pflanzenmaterials weiter erhöht.

Die erfindungsgemäße Vorrichtung kann optional eine Gewichtskraftmesseinrichtung aufweisen, also ein Gerät oder eine Gerätekomponente zum Messen einer Gewichtskraft. Vorzugsweise kann die Gewichtskraftmesseinrichtung als Waage ausgestaltet sein, zum Beispiel als Federwaage, Balkenwaage, Laborwaage oder Kleinwaage. Die Gewichtskraftmesseinrichtung ist derart angeordnet, dass eine Gewichtskraft eines in der Aufnahmekammer gelagerten Inhalts auf die Gewichtskraftmesseinrichtung wirkt. Beispielhaft kann die Gewichtskraftmesseinrichtung also derart angeordnet sein, dass ein Gewicht der Aufnahmekammer mitsamt Inhalt gemessen wird, oder dass zum Beispiel die Gewichtskraftmesseinrichtung innerhalb der Aufnahmekammer einen dort gelagerten Inhalt misst.

Mit anderen Worten ist die Gewichtskraftmesseinrichtung derart angeordnet, dass der in der Aufnahmekammer gelagerte Inhalt mittelbar oder unmittelbar gemessen werden kann. Aus der Gewichtskraft kann die Gewichtskraftmesseinrichtung dann das Gewicht des Inhalts der Aufnahmekammer unmittelbar oder mittelbar messen oder bestimmen, sodass beim Durchführen eines Trocknungsvorgangs das Gewicht eines in der Aufnahmekammer gelagerten Trockenmittels bestimmt werden kann. Chemische oder physikalische Trockenmittel sind hygroskopische Stoffe, die der Umgebung Wasser entziehen und das Wasser chemisch oder physikalisch binden. Bevorzugte Trockenmittel bei der Benutzung der erfindungsgemäßen Vorrichtung sind insbesondere Silicagel und Zeolith, oder zum Beispiel Calciumchlorid. Durch das chemische oder physikalische Binden des Wassers aus der Luft in der Aufnahmekammer wird das Trockenmittel schwerer, das heißt mittels der Gewichtskraftmesseinrichtung kann der Prozess des Entfeuchtens der Luft gemessen werden. Es ist also nicht mehr notwendig, das pflanzliche Gewebe während des Trocknungsvorgangs zu messen.

Insbesondere in der Anwendung in einer erfindungsgemäßen Anordnung ermöglicht eine derartige Ausgestaltung der Vorrichtung, dass das System während des ganzen Trocknungsprozesses abgeschlossen bleiben kann. Dadurch wird dem System während das Trocknungsvorgangs keine Frischluft zugeführt, was eine besonders gleichmäßige Trocknung des Pflanzengewebes ermöglicht. Es entfällt auch die Notwendigkeit, dass eine Person das System betritt und Pflanzengewebe zum Wiegen entnehmen muss. Eine Kontamination des pflanzlichen Gewebes mit Keimen oder Sporen und ein "Blühen" der Keime oder Sporen wird reduziert oder sogar unterbunden.

In einer vorteilhaften Weiterbildung der Vorrichtung, die eine Gewichtskraftmesseinrichtung aufweist, kann eine Innenwandung der Aufnahmekammer ein Aufnahmeelement bilden, dass derart an der Gewichtskraftmesseinrichtung angeordnet sein kann, sodass eine Gewichtskraft der Aufnahmekammer mitsamt ihrem Inhalt auf die Gewichtskraftmesseinrichtung wirkt. Mit anderen Worten ist dann das Trockenmittel nicht in zum Beispiel einer Schale auf der Gewichtskraftmesseinrichtung aufgelegt sein, sondern die Aufnahmekammer kann auf dem Aufnahmeelement aufliegen. Als Aufnahmeelement wird dabei ein Bereich oder ein Bauteil verstanden, dass derart ausgestaltet ist, sodass das chemische oder physikalische Trockenmittel in dem Aufnahmeelement gelagert werden kann. Mit anderen Worten kann das Aufnahmeelement zum Beispiel als Schale geformt sein. Bei diesen Varianten wird das Gewicht des chemischen oder physikalischen Trockenmittels bei der Benutzung der Vorrichtung mittelbar über das Gesamtgewicht des Aufnahmeelements mitsamt Trockenmittels oder das Gesamtgewicht der Aufnahmekammer bestimmt. Letzteres ist dabei sehr viel einfacher in der Handhabung als die Verwendung einer separaten Schale für das Trockenmittel.

In einer bevorzugten Weiterbildung kann ein Boden der Aufnahmekammer das Aufnahmeelement für das chemische oder physikalische Trockenmittel bilden, und die Gewichtskraftmesseinrichtung kann unter dem Aufnahmeelement angeordnet sein. Die Vorrichtung kann dann vorzugsweise eine von der Aufnahmekammer durch die Innenwandung der Aufnahmekammer abgegrenzte Messkammer aufweisen, die die mindestens eine Lufteintrittsöffnung und die Gewichtskraftmesseinrichtung aufweisen kann. Die Aufnahmekammer kann also auf die Gewichtskraftmesseinrichtung aufgestellt werden, was den Prozess der Gewichtsmessung deutlich vereinfacht. Bei der Ausgestaltung der Vorrichtung mit einer Messkammer und einer Aufnahmekammer kann die Ventilationseinrichtung derart in der Vorrichtung angeordnet sein, dass sie Messkammer und Aufnahmekammer miteinander verbindet, um den Luftstrom in Richtung Trockenmittel zu leiten. Hierdurch erfolgt die Belüftung sehr viel einfacher.

In einer Weiterbildung der Vorrichtung, in der eine Innenwandung der Aufnahmekammer das Aufnahmeelement bildet, kann das Luftstromerzeugungselement an derjenigen Innenwandung der Vorrichtung angeordnet sein, an der das Aufnahmeelement angeordnet ist. Durch die Nähe von Luftstromerzeugungselement und Aufnahmeelement wird der Luftstrom direkt, effizient und sehr platzsparend an das Trockenmittel herangeführt. Die Entfeuchtung der Luft ist somit sehr viel effizienter.

Die erfindungsgemäße Anordnung zum Trocknen von pflanzlichen Gewebe, die eine Ausführungsform der erfindungsgemäßen Vorrichtung und eine schließbare, vorzugsweise luftdicht abdichtbare Trockenkammer umfasst, kann vorzugsweise derart ausgestaltet sein, dass die Vorrichtung in der Trockenkammer der Anordnung angeordnet ist. Die Vorteile wurden bereits oben diskutiert.

In einer bevorzugten Ausführungsform der erfindungsgemäßen Anordnung kann die Anordnung weiterhin ein chemisches oder physikalisches Trockenmittel umfassen, vorzugsweise Silikagel oder Zeolith. Im Gegensatz zu zum Beispiel Aktivkohle haben sie Silikagel und Zeolith eine sehr hohe Hygroskopie.

Die Erfindung betrifft ebenfalls ein Verfahren zum Steuern eines Trocknungsvorgangs zum Trocknen von pflanzlichen Gewebe mithilfe einer Ausführungsform der erfindungsgemäßen Vorrichtung, vorzugsweise mithilfe einer Ausführungsform der erfindungsgemäßen Anordnung. Das Verfahren wird durch eine Steuereinrichtung durchgeführt.

Unter einer Steuereinrichtung wird ein Gerät, eine Gerätekomponente oder eine Gerätegruppe verstanden, die dazu eingerichtet ist, Signale zu empfangen, auszuwerten und Steuersignale zu erzeugen. Die Steuereinrichtung kann zum Beispiel als Steuergerät ausgestaltet sein, oder zum Beispiel als Steuerchip oder Computerprogramm, oder ein Computerprogramm in Kombination mit zum Beispiel einem Steuergerät oder einem Steuerchip. Die Steuereinrichtung kann zum Durchführen des Verfahrens vorzugsweise eine Prozessoreinrichtung aufweisen. Die Prozessoreinrichtung kann einen Programmcode aufweisen, der dazu eingerichtet ist, bei Ausführen durch die Prozessoreinrichtung eine Ausführungsform des erfindungsgemäßen Verfahrens durchzuführen. Der Programmcode kann dabei zum Beispiel in einem Datenspeicher der Prozessoreinrichtung oder der Steuereinrichtung gespeichert sein. Die Prozessoreinrichtung kann vorzugsweise zumindest einen Mikroprozessor und/oder zumindest einen Mikrocontroller und/oder zumindest einen FPGA (Field Programmable Gate Array) und/oder zumindest einen DSP (Digital Signal Processor) aufweisen.

Die Steuereinrichtung empfängt aus der Feuchtigkeitssensoreinrichtung der Vorrichtung ein Luftfeuchtigkeitssignal, welches einen Luftfeuchtigkeits-Istwert beschreibt, vorzugsweise einen Luftfeuchtigkeits-Istwert der Außenumgebung der Vorrichtung. Anhand des Luftfeuchtigkeits-Istwerts prüft die Steuereinrichtung, ob in der Außenumgebung der Vorrichtung ein vorgegebener Sollwert eines die relative Luftfeuchtigkeit beschreibenden Gleichgewicht Parameters innerhalb eines vorgegebenen Toleranzbereichs vorliegt. Der die relative Lufthäufigkeit beschreibende Gleichgewichtsparameter kann zum Beispiel eine relative Luftfeuchte, eine Wasseraktivität oder eine Gleichgewichtsfeuchte sein. Der Toleranzbereich kann ebenfalls vorgegeben sein.

Als Sollwert des die relative Luftfeuchtigkeit beschreibenden Gleichgewichtsparameters können anwendungsspezifische Werte vorgegeben werden. Falls der Prüfvorgang ergibt, dass der Sollwert des die relative Luftfeuchtigkeit beschreibenden Gleichgewichtsparameters nicht vorliegt, erzeugt die Steuereinrichtung ein Steuersignal, das einen Betriebsparameter der Ventilationseinrichtung zum Belüften des Innenraums der Aufnahmekammer beschreibt, und überträgt das erzeugte Steuersignal an die Ventilationseinrichtung.

Der Betriebsparameter der Ventileinrichtung kann optional eine Belüftungsstärke sein, eine Ventilatorgeschwindigkeit, ein einzustellender Druck und/oder eine Frequenz und/oder ein Druck einer Luftdruck-aufbauenden Ventilationseinrichtung.

Mit anderen Worten wird die Luftfeuchtigkeit über die Ventilationseinrichtung geregelt. Die Ventilationseinrichtung kann eingeschaltet werden, falls die gemessene Luftfeuchtigkeit zu hoch ist. Ein weiterer Vorteil durch die erfindungsgemäße Vorrichtung ergibt sich dadurch, dass das Anordnen von großen Ventilatoren in dem Raum, in dem getrocknet wird, nicht notwendig sind.

Es ergeben sich die bereits oben beschriebenen Vorteile.

Optional kann die Steuereinrichtung, falls der Prüfvorgang ergibt, dass der Sollwert des die relative Luftfeuchtigkeit beschreibenden Gleichgewichtsparameters vorliegt oder innerhalb des Toleranzbereichs liegt, ein Steuersignal erzeugen, das ein Abschalten der Ventilationseinrichtung beschreibt.

In einer Ausführungsform des erfindungsgemäßen Verfahrens kann die Steuereinrichtung ein Trockenprofil-Modell bereitstellen, das einen oder mehrere Werte des die relative Luftfeuchtigkeit beschreibenden Gleichgewichtsparameters und einen Zeitverlauf beschreiben kann. Anhand des Luftfeuchtigkeit-Istwerts und das bereitgestellten Trockenprofil-Modells kann die Steuereinrichtung einen Verlauf des Trocknungsvorgangs prädizieren und/oder feststellen. Die Steuereinrichtung kann ein Ausgabesignal erzeugen, dass den prädizierten und/oder festgestellten Verlauf des Trockenvorgangs beschreiben kann, und das erzeugte Ausgabesignal an ein mobiles Endgerät zur Ausgabe des erzeugten Ausgabesignals übertragen.

Unter einem mobilen Endgerät wird dabei ein portables Gerät verstanden, zum Beispiel ein Smartphone, ein Laptop oder ein Tablett-PC. Unter einem Ausgabesignal wird dabei ein Signal verstanden, dass ein Ausgeben einer akustischen und/oder visuellen Nachricht beschreibt. Das mobile Endgerät kann entsprechend zum Beispiel blinken, hupen, rütteln, und/oder eine Push-Nachricht anzeigen und dadurch die Information über den Verlauf des Trocknungsprozesses ausgegeben.

Vorzugsweise kann der Verlauf des Trockenvorgangs ein Ende des Trocknungsvorgangs beschreiben, sodass ein Benutzer des Verfahrens über das mobile Endgerät informiert wird, wann der Trocknungsvorgang zu Ende ist, oder dass der Trocknungsvorgang zu Ende ist. Dies erhöht den Komfort der Benutzung des erfindungsgemäßen Verfahrens und der erfindungsgemäßen Vorrichtung, weil der Benutzer nicht stichprobenartig den Verlauf des Trocknungsvorgangs überprüfen muss.

Idealerweise kann ein Einstellen des Trockenprofils dadurch erfolgen, dass der Sollwert des die relative Luftfeuchtigkeit betreffenden Gleichgewichtsparameters durch einen Benutzer der Vorrichtung vorgegeben wird. Der Benutzer kann dazu einen gewünschten Sollwert für die relative Luftfeuchtigkeit und die Dauer der Gültigkeit des Sollwerts einstellen. Zum Beispiel kann für die Dauer von 48 Stunden ein Sollwert der relativen Luftfeuchte von 50% eingestellt werden, um dem Pflanzenmaterial schnell Feuchtigkeit zu entziehen und Schimmelsicherheit herzustellen. Um das Pflanzenmaterial nicht zu schnell zu trocknen und damit eine ungleichmäßige oder qualitätsmindernde Übertrocknung des Pflanzenmaterials zu vermeiden, kann danach der Sollwert der relativen Luftfeuchte auf 60% für weitere 48 Stunden eingestellt. werden Zuletzt kann dann noch die gewünschte Zielfeuchte bis zum Ende des Trocknungsvorgangs eingestellt werden. Hierzu kann die Steuereinrichtung vorzugsweise ein Eingabesignal aus einem Eingabegerät erhalten, zum Beispiel aus einem mobilen Endgerät und/oder einem Anwenderprogramm ("App"). Anhand des Eingabesignals, anhand dessen die Steuereinrichtung den Sollwert festlegte, kann die Steuereinrichtung das Trockenprofil dann einstellen.

In einer weiteren bevorzugten Ausführungsform des erfindungsgemäßen Verfahrens kann die Steuereinrichtung zu mindestens zwei unterschiedlichen Zeitpunkten ein Luftfeuchtigkeitssignal aus der Feuchtigkeitssensoreinrichtung empfangen und prüfen, ob in der Außenumgebung der Vorrichtung der vorgegebene Sollwert des die relative Luftfeuchtigkeit beschreibenden Gleichgewichtsparameters innerhalb eines vorgegebenen Zeitraums und innerhalb des vorgegebenen Toleranzbereichs liegt. Bei einem positiven Ergebnis des Prüfvorgangs kann die Steuereinrichtung das Ende des Trockenvorgangs feststellen. Dies ist eine besonders zuverlässige Methode, um das Ende des Trocknungsvorgangs festzustellen.

Eine noch genauere Bestimmung des Verlaufs und damit des Endes des Trocknungsvorgangs wird ermöglicht, falls die Steuereinrichtung gemäß einer Weiterbildung zu einem ersten Zeitpunkt ein erstes Wiegesignal und zu zumindest einem weiteren Zeitpunkt ein weiteres Wiegesignal aus der Gewichtskraftmesseinrichtung der Vorrichtung empfängt, welches jeweils ein Gewicht zumindest eines Inhalts der Aufnahmekammer während des Trocknungsvorgangs beschreibt. Anhand der beiden empfangenen Wiegesignale kann die Steuereinrichtung eine Gewichtsänderung des Trockenmittels ermitteln. Die Steuereinrichtung kann dann das Ende des Trocknungsvorgangs feststellen, falls die ermittelte Gewichtsänderung einen vorgegebenen Schwellenwert unterschreitet. Dadurch werden Prädiktion und Feststellung des Verlaufs des Trocknungsprozesses, sowie die Feststellung des Endes des Trocknungsprozesses, noch präziser. Anstatt das Gewicht der Pflanzen zu messen, kann der Trocknungsprozess über die Gewichtsänderung des Trockenmittels verfolgt werden. Dadurch wird der Prozess sehr erleichtert und eingangs beschriebene Nachteile reduziert oder sogar behoben. Über die Gewichtsänderung des Trockenmittels kann also zum Beispiel eine Aussage über die Gleichgewichtfeuchte in einem System gemacht werden, sodass der Verlauf des Trocknungsprozesses besser bestimmt werden kann.

In einer weiteren Ausführungsform des erfindungsgemäßen Verfahrens kann die Steuereinrichtung ein Temperatursignal aus einer Temperaturmesseinrichtung empfangen, wobei das empfangene Temperatursignal einen Temperatur-Istwert der Außenumgebung der Vorrichtung beschreiben kann. Vorzugsweise kann die Temperaturmesseinrichtung dabei eine Temperaturmesseinrichtung der erfindungsgemäßen Vorrichtung sein, oder in der erfindungsgemäßen Anordnung angeordnet sein. Unter einer Temperaturmesseinrichtung wird ein Messgerät oder eine Messgerätekomponente zum Bestimmen der Temperatur verstanden. Die Temperaturmesseinrichtung kann entsprechend zum Beispiel als Thermometer ausgestaltet sein.

Die Steuereinrichtung kann in dieser Ausführungsform anhand des Temperatur-Istwerts und des Luftfeuchtigkeit-Istwerts einen Taupunkt ermitteln, wobei das bereitgestellte Trockenprofil-Modell zusätzlich den ermittelten Taupunkt beschreiben kann. Den Verlauf des Trocknungsvorgangs kann die Steuereinrichtung dann zusätzlich anhand des ermittelten Taupunkts feststellen. Dadurch wird die Prädiktion und/oder Feststellung des Verlaufs des Trocknungsvorgangs noch genauer. Es ermöglicht außerdem, dass temperaturabhängige Trockenprofile gesteuert werden können.

Idealerweise kann das erfindungsgemäße Verfahren mithilfe eine Ausführungsform der erfindungsgemäßen Anordnung erfolgen. Das Verfahren kann dann zusätzlich zu den bereits oben beschriebenen Schritten das Anordnen des Pflanzenmaterials und der Vorrichtung zum Trocknen in der Trockenkammer der Anordnung umfassen, das Anordnen eines chemischen oder physikalischen Trockenmittels in der Aufnahmekammer der Vorrichtung, und das Schließen der Trocknungskammer. Die Vorteile wurden bereits oben angesprochen. Das Trockenmittel kann vorzugsweise Silikagel oder Zeolith enthalten oder sein, oder zum Beispiel Calciumchlorid.

Die Erfindung betrifft ebenfalls eine erfindungsgemäße Steuereinrichtung, die dazu eingerichtet ist, eine Ausführungsform des erfindungsgemäßen Verfahrens mithilfe der erfindungsgemäßen Vorrichtung durchzuführen.

Die Erfindung betrifft ebenfalls eine Ausführungsform der erfindungsgemäßen Vorrichtung, die eine Ausführungsform der erfindungsgemäßen Steuereinrichtung aufweisen kann.

Die Erfindung umfasst außerdem eine Ausführungsform der erfindungsgemäßen Anordnung, welche eine Ausführungsform der erfindungsgemäßen Steuereinrichtung aufweisen kann.

Es ergeben sich jeweils deren bereits diskutierte Vorteile.

Zu der Erfindung gehören auch Weiterbildungen des erfindungsgemäßen Verfahrens, der erfindungsgemäßen Anordnung und der erfindungsgemäßen Steuereinrichtung, die Merkmale aufweisen, wie sie bereits im Zusammenhang mit den Weiterbildungen der erfindungsgemäßen Vorrichtung beschrieben worden sind. Aus diesem Grund sind die entsprechenden Weiterbildungen des erfindungsgemäßen Verfahrens, der erfindungsgemäßen Anordnung und der erfindungsgemäßen Steuereinrichtung hier nicht noch einmal beschrieben.

Die Erfindung umfasst auch die Kombinationen der Merkmale der beschriebenen Ausführungsformen. Die Erfindung umfasst also auch Realisierungen, die jeweils eine Kombination der Merkmale mehrerer der beschriebenen Ausführungsformen aufweisen, sofern die Ausführungsformen nicht als sich gegenseitig ausschließend beschrieben wurden.

Im Folgenden sind Ausführungsbeispiele der Erfindung beschrieben. Hierzu zeigt:
- Fig. 1: eine schematische Darstellung eines Ausführungsbeispiels der erfindungsgemäßen Vorrichtung zum Trocknen von pflanzlichem Gewebe;
- Fig. 2: eine schematische Darstellung zu einem Ausführungsbeispiel der erfindungsgemäßen Anordnung;
- Fig. 3: eine schematische Darstellung zu einem Ausführungsbeispiel des erfindungsgemäßen Verfahrens; und
- Fig. 4: eine schematische Darstellung zu einer beispielhaften automatisierten Steuerung eines Trocknungsprofils.

Die Fig. 1 zeigt ein erstes Ausführungsbeispiel der erfindungsgemäßen Vorrichtung 10 zum Trocknen von pflanzlichem Gewebe, zum Beispiel von großen Tabakblättern oder Cannabisblättern. Die Fig. 1 zeigt dabei einen Querschnitt durch das Gehäuse 12 der Vorrichtung 10. Das Gehäuse 12 bildet die Aufnahmekammer 14, und der Innenraum der Aufnahmekammer 14 ist über eine Luftaustrittsöffnung 16 mit einer Außenumgebung 18 der Vorrichtung 10 verbunden. Beispielhaft kann das Gehäuse 12 aus einem Kunststoffrohr gebildet sein, welches zum Beispiel zumindest teilweise oder vollständig aus PMMA (Plexiglas) bestehen kann. Alternativ kann das Gehäuse 12 zum Beispiel aus einem anderen Kunststoff bestehen, oder aus Glas oder Metall.

Die Fig. 1 zeigt außerdem eine beispielhaft an einer Außenseite des Gehäuses 12 angeordnete Feuchtigkeitssensoreinrichtung 20, die zum Beispiel als gängiger Luftfeuchtigkeitssensor ausgestaltet sein kann. Geeignete Luftfeuchtigkeitssensoren sind dem Fachmann aus dem Stand der Technik bekannt.

In der Fig. 1 ist eine beispielhafte Vorrichtung 10 gezeigt, in der die Vorrichtung 10 eine Gewichtskraftmesseinrichtung 22 umfasst, die als Waage ausgestaltet und beispielhaft in einer Messkammer 24 der Vorrichtung 10 angeordnet sein kann. Alternativ kann die Gewichtskraftmesseinrichtung 22 in der Aufnahmekammer 14 stehen, und zum Durchführen eines Trocknungsvorgangs kann ein Trockenmittel 40 direkt auf die Gewichtskraftmesseinrichtung 22 aufgelegt werden, oder zum Beispiel in einer Schale auf der Gewichtskraftmesseinrichtung 22 gelagert werden. Im Ausführungsbeispiel der Fig. 1 steht das Gehäuse 12 und damit die Aufnahmekammer 14 auf einem durch den Boden 25 ausgebildetes Aufnahmeelement 26 der Gewichtskraftmesseinrichtung 22, wobei das optionale Aufnahmeelemente 26 zum Beispiel als Auflageplatte oder Auflageschale ausgestaltet sein kann.

Das Beispiel der Fig. 1 zeigt außerdem eine optionale Leiterplatte 28, die zum Beispiel ein Bauteil eine Ventilationseinrichtung 30 sein kann. Die beispielhafte Ventilationseinrichtung 30 kann vorzugsweise ein Luftstromerzeugungselement 32 aufweisen, welches im Beispiel der Fig. 1 als Ventilator 36 ausgestaltet sein kann. Alternative Ausgestaltungen des Luftstromerzeugungselements 32 können ein Kompressor oder eine Luftpumpe sein. Das Beispiel der Fig. 1 zeigt eine beispielhafte Anordnung des Luftstromerzeugungselements 32 an beispielhaft zwei Lufteintrittsöffnungen 34, die zum Beispiel an einer Abdeckung des Luftstromerzeugungselements 32 angeordnet sein können. Durch weitere optionale seitliche Lufteintrittsöffnungen 38 kann Luft der Außenumgebung 18 in die Vorrichtung 10 und zum Luftstromerzeugungselement 32 geführt werden, und von dort durch das Luftstromerzeugungselement 32 in den Innenraum der Aufnahmekammer 14 gelenkt werden. Im Beispiel der Fig. 1 kann der gesamte Innenraum der Aufnahmekammer 14 mit einem chemischen oder physikalischen Granulat eines Trockenmittel 40, vorzugsweise Silicagel oder Zeolith, gefüllt sein.

Das Beispiel der Vorrichtung 10 der Fig. 1 kann optional eine Temperaturmesseinrichtung (in der Fig. 1 nicht gezeigt) aufweisen, das zum Beispiel als gängiges Thermometer ausgestaltet sein kann.

In der Fig. 1 sind die Strömungsrichtungen 42 gezeigt, in der bei einem Betrieb der Vorrichtung 10 die getrocknete Luft durch das chemische oder physikalische Trockenmittel 40 in Richtung Luftaustrittsöffnung 16 geleitet wird.

Die Fig. 1 zeigt ebenfalls eine optionale Steuereinrichtung 44, die zum Beispiel als Steuerplatine oder Steuergerät ausgestaltet sein kann. Vorzugsweise kann die Steuereinrichtung 44 einen Datenspeicher 46 und/oder eine Prozessoreinrichtung 48 aufweisen. In der Fig. 1 ist die optionale Steuereinrichtung 44 dabei als von der Vorrichtung 10 getrennte Steuereinrichtung 44 gezeigt, die zum Beispiel über eine drahtgebundene oder eine drahtlose Datenkommunikationsverbindung 50, zum Beispiel ein Kabel, Bluetooth oder WLAN, mit zum Beispiel der Leiterplatte 28 kommunizieren kann. Die Steuereinrichtung 44 des Beispiels der Fig. 1 kann vorzugsweise einen Datenspeicher 46 aufweisen, sowie eine Prozessoreinrichtung 48, also zum Beispiel einen oder mehrere Mikrochips oder einen oder mehrere Mikroprozessoren.

In einer alternativen Ausgestaltung kann die Steuereinrichtung 44 ein Bestandteil der Vorrichtung 10 sein, und zum Beispiel als Steuerchip ausgestaltet sein.

Die Fig. 2 zeigt ein Ausführungsbeispiel einer erfindungsgemäßen Anordnung 52 mit einer Vorrichtung 10 zum Trocknen von Pflanzenmaterial, wobei die Vorrichtung 10 vorzugsweise das Beispiel der Fig. 1 sein kann. Aus Gründen der besseren Darstellbarkeit sind in der Fig. 2 nicht alle Bezugszeichen angegeben. Eine Trockenkammer 54 der Anordnung 52 kann zum Beispiel als Sack, Box oder vorzugsweise als Zelt ausgestaltet sein. Idealerweise kann die Trockenkammer 54 schließbar sein, zum Beispiel mittels eines Reisverschlusses oder einem anderen geeigneten Schließmechanismus. Vorzugsweise kann die Trockenkammer 54 luftdicht abdichtbar sein. In der Trockenkammer 54 kann Blattwerk 56 aufgehängt sein, zum Beispiel mehrere Zweige mit Blättern. Die Fig. 2 zeigt die beispielhafte Anordnung 52, die schon für einen Trocknungsvorgang vorbereitet ist. Die Vorrichtung 10 ist in der Trockenkammer 54 angeordnet und Trockenmittel 40, zum Beispiel Silicagel als Granulat ist in der Aufnahmekammer 14 gelagert. In der Fig. 2 ist außerdem eine optionale Steuereinrichtung 44 gezeigt, die beispielhaft ein von der Vorrichtung 10 separates Gerät sein kann. Aus Gründen der besseren Übersichtlichkeit ist die Feuchtigkeitssensoreinrichtung 20, mit der die Steuereinrichtung 44 kommunizieren kann, in der Fig. 2 nicht gezeigt, kann jedoch vorzugsweise entsprechend der Beschreibung zur Fig. 1 ein Teil der Vorrichtung 10 sein.

Die Fig. 2 zeigt ebenfalls eine optionale Temperaturmesseinrichtung 58, die zum Beispiel ein Thermometer sein kann, und die zum Beispiel an einer Innenwandung der Trockenkammer 54 angebracht oder in der Trockenkammer 54 aufgestellt sein kann. Die Kommunikation zwischen Temperaturmesseinrichtung 58 und der Steuereinrichtung 44 kann zum Beispiel über WLAN, Bluetooth oder über ein Kabel erfolgen. Ausführungen der Anordnung 52 mit der Temperaturmesseinrichtung 58 ist dabei optional. Optional kann die Temperaturmesseinrichtung 58 ein Bauteil der Vorrichtung 10 sein.

Das Volumen der Aufnahmekammer 14 kann beispielhaft 10 Liter oder weniger betragen, vorzugsweise kann das Volumen in einem Bereich von einem Liter bis zehn Liter liegen, besonders bevorzugt in einem Bereich von zwei Liter bis fünf Liter. Alternativ kann das Volumen ein Volumen von 10 Litern haben oder in einem Bereich von 10 Liter bis 100 Liter liegen, in einem Bereich von 100 Liter bis 120 Liter, oder in einem Bereich von 100 Liter bis 500 Liter; vorzugsweise 100 Liter, 120 Liter oder 500 Liter.

Vorzugsweise kann die Feuchtigkeitssensoreinrichtung 20 in das beispielhafte Zelt hineinmessen, und vorzugsweise am Boden der Anordnung 52 angeordnet sein, da in dieser Position die Werte repräsentativ zu denen in den oberen Luftschichten sind und Schwankungen hier eher gering sind. Insbesondere falls das Blattwerk 56 locker aufgehängt ist, sind etwaige Schwankungen der Luftfeuchtigkeit zwischen den Pflanzen, die weiter oben hängen, geringer.

Die Fig. 3 zeigt ein Ausführungsbeispiel des erfindungsgemäßen Verfahrens zum Steuern eines Trocknungsvorgangs zum Trocknen von pflanzlichem Gewebe, vorzugsweise mithilfe der zur Fig. 2 beschriebenen Anordnung. Das Verfahren kann optional dadurch eingeleitet werden, dass in einem ersten Schritt S1 Blattwerk 56 als Pflanzengewebe in der Trockenkammer 54 der Anordnung 52 angeordnet wird, zum Beispiel aufgehängt wird. (Schritt S1). Die Vorrichtung kann in der Trockenkammer 54 aufgestellt werden, und in S2 kann das Trockenmittel 40 dann in die Aufnahmekammer 14 eingeführt werden. Vorzugsweise kann dabei das Trockenmittel 40 direkt auf der Gewichtskraftmesseinrichtung 22 aufliegen, oder, wie bereits weiter oben beschrieben, kann vorzugsweise die Aufnahmekammer 14 mit dem Trockenmittel 40 gefüllt werden, und dann auf die Gewichtsmesskrafteinrichtung 22 gestellt werden. In S3 wird dann die Trockenkammer 54 geschlossen, vorzugsweise luftdicht geschlossen.

Im Beispiel der Fig. 3 kann in dem Verfahren zum Beispiel eine Vorrichtung 10 mit einem Volumen in einem Bereich von einem bis 10 Liter haben, zum Beispiel 5 Liter. Optional kann ein Einstellen des Trockenprofils über eine App erfolgen. Beispielhaft kann ein Kilogramm Erntemasse des Blattwerks 56 zum Trocknen aufgehängt sein, und durch den Trocknungsvorgang sollen dann zum Beispiel 600 g Wasser herausgenommen werden, das bedeutet, dass 60 % Feuchtigkeit aus dem Blattwerk 56 herausgezogen werden muss.

Damit das Blattwerk 56 nach dem Trocknen eine gute Qualität zum Beispiel zum Verdampfen hat, kann eine Restfeuchte von beispielsweise 15 % sehr vorteilhaft sein. Soll das getrocknete Blattwerk 56 zum Verbrennen benutzt werden, zum Beispiel zur Herstellung von Material für Tabakprodukte, die geraucht werden, können 10 % Restfeuchte bevorzugt sein. Soll das Blattwerk 56 später länger gelagert werden, kann ein eher weniger trockener Zustand des Blattwerks 56 bevorzugt sein, zum Transport des Blattwerks 56 nach der Trocknung kann jedoch ein sehr hoher Trockenheitsgrad zum langfristigen Vorbeugen von Schimmel vorgesehen sein. Vorzugsweise kann der die relative Luftfeuchtigkeit beschreibende Gleichgewichtsparameter eine Wasseraktivität sein, und der antizipierte Sollwert kann zum Beispiel 62 % betragen oder weniger. Für das Verfahren des Beispiels der Fig. 3 kann vorzugsweise die Wasseraktivität von 60 % des Blattwerks 56 als Sollwert vorgegeben sein, das später über Rauchen konsumiert werden soll.

Als Trockenmittel kann vorzugsweise Zeolith verwendet werden, oder, besonders bevorzugt, Silicagel.

In S4 empfängt die Steuereinrichtung 44 ein Luftfeuchtigkeitssignal aus der Feuchtigkeitssensoreinrichtung 20, das als Luftfeuchtigkeits-Istwert zum Beispiel eine relative Ist-Luftfeuchtigkeit von 75 % zu Beginn des Trockenvorgangs beschreiben kann. In S5 prüft daraufhin die Steuereinrichtung 44, zum Beispiel durch eine entsprechende Berechnung, ob ein vorgegebener Sollwert von beispielsweise 60 % Wasseraktivität in der Außenumgebung 18 der Vorrichtung 10 vorliegt, was zu Beginn des Trockenvorgangs noch nicht der Fall sein kann. Optional kann dabei ein Toleranzbereich von beispielsweise +/- 1,5% berücksichtigt werden, oder es kann sofort geregelt werden, falls der Istwert nicht mit dem Sollwert übereinstimmt. Folglich erzeugt die Steuereinrichtung 44 in S6 ein Steuersignal, das zum Beispiel ein Aktivieren des beispielhaften Ventilators 36 beschreiben kann, überträgt dieses in S7 zur Ventilationseinrichtung 30, sodass die Ventilationseinrichtung 30 den beispielhaften Ventilator 36 aktiviert. Optional kann dabei das erzeugte Steuersignal auch zum Beispiel eine ermittelte Geschwindigkeit des Ventilators 36 vorgeben, also eine Ventilationsstufe.

Stellt die Steuereinrichtung 44 zu einem späteren Zeitpunkt anhand eines weiteren Luftfeuchtigkeitssignals fest, dass der Sollwert erreicht ist, kann die Steuereinrichtung 44 optional ein weiteres Steuersignal zum Stoppen des Ventilator 36 erzeugen (S6).

Im optionalen Schritt S8 kann die Steuereinrichtung 44 ein Trockenprofil-Modell bereitstellen, vorzugsweise unter Miteinbeziehung des vorgegebenen Sollwerts für zum Beispiel die Wasseraktivität, die Gleichgewichtsfeuchte oder die Luftfeuchtigkeit. Nach Beginn des Trocknungsvorgangs kann die Steuereinrichtung 44 zum Beispiel in regelmäßigen Abständen den Verlauf des Trockenvorgangs prädizieren oder feststellen (S9). Beispielhaft kann die Steuereinrichtung 44 prädizieren, dass der gesamte Trocknungsvorgang 12 Tage dauert, und optional kann die Steuereinrichtung 44 auch einen Endzeitpunkt, zum Beispiel einen bestimmten Tag und/oder eine bestimmte Uhrzeit feststellen. Ein in S10 erzeugtes Ausgabesignal, was zum Beispiel das Ausgeben eines Signaltons und das Senden einer Push-Nachricht an ein mobiles Endgerät eines Benutzers beschreiben kann, kann den festgestellten Endzeitpunkt und/oder den gesamten Verlauf des Trockenvorgangs beschreiben. Zum Ausgeben der Push-Nachricht und des Signaltons überträgt die Steuereinrichtung 44 das erzeugte Ausgabesignal dann an ein mobiles Endgerät (S11), zum Beispiel an ein Smartphone oder an einen Laptop.

Der Trockenvorgang ist fertig, falls zum Beispiel eine Ist-Gleichgewichtsfeuchte einer Soll-Gleichgewichtsfeuchte über einen längeren Zeitraum hinweg, zum Beispiel über 30-60 Minuten, entspricht.

Vorzugsweise kann das Verfahren umfassen, dass die Steuereinrichtung 44 zusätzlich eine Gewichtsänderung des Trockenmittels 40 überprüft. Hierzu kann die Steuereinrichtung 44 vorzugsweise in einem Abstand von 30-60 Minuten jeweils ein Wiegesignal aus der Gewichtskraftmesseinrichtung 22 empfangen (S12), und anhand der empfangenen Wiegesignale, die entweder direkt oder indirekt das Gewichtes des Trockenmittels 44 beschreiben, eine Gewichtsänderung des Trockenmittels 40 ermitteln (S13).

Umfasst das erfindungsgemäße Verfahren auch eine optionale Temperaturmessung und eine Taupunktbestimmung, kann die Steuereinrichtung 44 aus der Temperaturmesseinrichtung 58 ein Temperatursignal empfangen (S14), dass zum Beispiel eine Temperatur von 22°C beschreiben kann. Zusammen mit dem Luftfeuchtigkeit-Istwert kann die Steuereinrichtung 44 in S15 einen Taupunkt ermitteln, und den Taupunkt zum Feststellen oder Prädizieren des Verlaufs des Trocknungsvorgangs heranziehen (S9).

Optional kann das Verfahren zusätzlich eine Kühlung des Innenraums der Trockenkammer 54 vorsehen, wozu eine gängige Kühlungsvorrichtung verwendet werden kann. Dies unterstützt die bereits oben beschriebenen Vorteile. Um einem Verlust von sekundären Pflanzenstoffen und dadurch einem Geschmacksverlust oder dem Verlust von bioaktiven Wirkstoffen noch besser entgegenzuwirken, kann die Temperatur in der Trockenkammer 54 vorzugsweise auf 18-20°C gekühlt werden. Insbesondere die Kombination der verschlossenen Trockenkammer 54, vorzugsweise einer luftdicht abgeschlossenen Trockenkammer 54, und der Temperaturregelung fördert eine besonders hohe Qualität des getrockneten Pflanzenmaterials.

Im Beispiel der Fig. 3 kann der gesamte Trocknungsvorgang so zum Beispiel 12 Tage dauern.

Die Fig. 4 zeigt ein Trockenprofil, welches den Verlauf eines beispielhaften Trocknungsvorgangs zeigt. Dabei zeigt eine Abszisse 60 die Dauer des Trocknungsvorgangs in Tagen, und die Ordinate 62 die beispielhafte relative Luftfeuchtigkeit in Prozent. Das Diagramm zeigt außerdem einen Schwellenwert 64 bei 65 % Luftfeuchtigkeit an, ab der Schimmelgefahr besteht. Der Verlauf der Luftfeuchtigkeits-Sollwerte 66 kann im Beispiel der Fig. 4 in drei Phasen 68, 70, 72 unterteilt werden. In der ersten Phase 68 kann zunächst durch Einstellen einer niedrigen relativen Luftfeuchtigkeit von beispielhaft 50 % Schimmelsicherheit hergestellt werden, in der zweiten Phase 70 erfolgt eine schonende Trocknung bei beispielhaft 55% und später 60%, und in der dritten Phase 72 kann ein Einstellen der gewünschten Restfeuchte, hier zum Beispiel 62,5% erfolgen. Durch Einstellen des Sollwerts der relativen Luftfeuchte in den verschiedenen Phasen kann die relative Luftfeuchte entweder wie am Beginn auf 50% geregelt werden, um schnell Feuchtigkeit aus den Pflanzen zu ziehen oder - solange genügen Feuchtigkeit in den Pflanzen vorhanden ist - auch höhere Werte wie zum Beispiel 60%. Dabei treibt die Feuchtigkeit der Pflanzen die relative Luftfeuchtigkeit im Zelt immer wieder nach oben. Geregelt kann dann zum Beispiel anstatt um 50% um 60% Luftfeuchte herum. Die Kurve der Ist- Luftfeuchte ist deswegen keine gerade Linie, sondern hat eine Sägezahn-ähnliche Form. Das Diagramm der Fig. 4 zeigt also die Soll-Kurve beziehungsweise das gewünschte Trockenprofil.

### BEZUGSZEICHENLISTE:

- 10: Vorrichtung
- 12: Gehäuse
- 14: Aufnahmekammer
- 16: Luftaustrittsöffnung
- 18: Außenumgebung
- 20: Feuchtigkeitssensoreinrichtung
- 22: Gewichtskraftmesseinrichtung
- 24: Messkammer
- 25: Boden
- 26: Aufnahmeelement
- 28: Leiterplatte
- 30: Ventilationseinrichtung
- 32: Luftstromerzeugungselement
- 34, 38: Lufteintrittsöffnung
- 36: Ventilator
- 40: Trockenmittel
- 42: Strömungsrichtung
- 44: Steuereinrichtung
- 46: Datenspeicher
- 48: Prozessoreinrichtung
- 50: Datenkommunikationsverbindung
- 52: Anordnung
- 54: Trockenkammer
- 56: Blattwerk
- 58: Temperaturmesseinrichtung
- 60: Abszisse
- 62: Ordinate
- 64: Schwellenwert
- 66: Verlauf der Luftfeuchtigkeits-Sollwerte
- 68, 70, 72: Phasen
- S1 - S15: Verfahrensschritte

## Patentansprüche

1. Vorrichtung (10) zum Trocknen von pflanzlichem Gewebe, aufweisend:
- ein Gehäuse (12) mit einer Aufnahmekammer (14) zum Lagern eines chemischen oder physikalischen Trockenmittels (40) und einer Luftaustrittssöffnung (16), die einen Innenraum der Aufnahmekammer (14) mit einer Außenumgebung (18) der Vorrichtung (10) verbindet,
- eine Feuchtigkeitssensoreinrichtung (20) zum Erfassen einer Luftfeuchtigkeit in der Außenumgebung (18) der Vorrichtung (10),
- eine Ventilationseinrichtung (30) mit einem Luftstromerzeugungselement (32), das derart in der Aufnahmekammer (14) angeordnet ist, sodass das Luftstromerzeugungselement (32) in den Innenraum der Aufnahmekammer (14) ausgerichtet ist, und
- mindestens eine derart an der Ventilationseinrichtung (30) angeordnete Lufteintrittsöffnung (34), sodass sich in dem Gehäuse (12) eine Luftstrompassage von der Lufteintrittsöffnung (34) zu dem Luftstromerzeugungselement (32) hin ausbildet, durch die im Betrieb der Ventilationseinrichtung (30) Luft der Außenumgebung (18) in den Innenraum der Aufnahmekammer (14) geführt wird.

2. Vorrichtung (10) nach Anspruch 1, die eine Gewichtskraftmesseinrichtung (22) aufweist, die derart angeordnet ist, dass eine Gewichtskraft eines in der Aufnahmekammer (14) gelagerten Inhalts auf die Gewichtskraftmesseinrichtung (22) wirkt.

3. Vorrichtung (10) nach Anspruch 2, wobei eine Innenwandung der Aufnahmekammer (14) ein Aufnahmeelement (26) bildet, das derart an der Gewichtskraftmesseinrichtung (22) angeordnet ist, sodass eine Gewichtskraft der Aufnahmekammer mitsamt ihrem Inhalt auf die Gewichtskraftmesseinrichtung (22) wirkt; insbesondere wobei ein Boden (25) der Aufnahmekammer das Aufnahmeelement (26) für das chemische oder physikalische Trockenmittel bildet und die Gewichtskraftmesseinrichtung (22) unter dem Aufnahmeelement (26) angeordnet ist, und wobei die Vorrichtung (10) vorzugsweise eine von der Aufnahmekammer durch die Innenwandung der Aufnahmekammer abgegrenzte Messkammer (24) aufweist, die die mindestens eine Lufteintrittsöffnung (34) und die Gewichtskraftmesseinrichtung (22) aufweist.

4. Vorrichtung (10) nach Anspruch 3, wobei das Luftstromerzeugungselement (32) an derjenigen Innenwandung der Vorrichtung (10) angeordnet ist, an der das Aufnahmeelement (26) angeordnet ist.

5. Anordnung (52) zum Trocknen von pflanzlichem Gewebe, aufweisend eine Vorrichtung (10) nach einem der Ansprüche 1 bis 4, und eine schließbare, vorzugsweise luftdicht abdichtbare Trockenkammer (54), vorzugsweise wobei die Vorrichtung (10) in der Trockenkammer (54) angeordnet ist.

6. Anordnung (52) nach Anspruch 5, die ein chemisches oder physikalisches Trockenmittel umfasst, vorzugsweise Silicagel oder Zeolith.

7. Verfahren zum Steuern eines Trocknungsvorgangs zum Trocknen von pflanzlichem Gewebe mithilfe einer der Vorrichtung (10) nach einem der Ansprüche 1 bis 4, wobei eine Steuereinrichtung (44):
- ein Luftfeuchtigkeitssignal aus der Feuchtigkeitssensoreinrichtung (20) der Vorrichtung (10) empfängt, welches einen Luftfeuchtigkeits-Istwert beschreibt (S4),
- anhand des Luftfeuchtigkeits-Istwerts prüft, ob in der Außenumgebung (18) der Vorrichtung (10) ein vorgegebener Sollwert eines die relative Luftfeuchtigkeit beschreibenden Gleichgewichtsparameters innerhalb eines vorgegebenen Toleranzbereichs vorliegt (S5),
- falls der Prüfvorgang ergibt, dass der Sollwert des die relative Luftfeuchtigkeit beschreibenden Gleichgewichtsparameters nicht vorliegt, ein Steuersignal erzeugt (S6), das einen Betriebsparameter der Ventilationseinrichtung (30) zum Belüften des Innenraums der Aufnahmekammer beschreibt, und,
- das erzeugte Steuersignal an die Ventilationseinrichtung (30) überträgt (S7).

8. Verfahren nach Anspruch 7, wobei die Steuereinrichtung (44):
- ein Trockenprofil-Modell bereitstellt (S8), das Werte des die relative Luftfeuchtigkeit beschreibenden Gleichgewichtsparameters und einen Zeitverlauf beschreibt,
- anhand des Luftfeuchtigkeits-Istwerts und des bereitgestellten Trockenprofil-Modells einen Verlauf des Trockenvorgangs prädiziert oder feststellt (S9),
- ein Ausgabesignal erzeugt (S10), das den prädizierten oder festgestellten Verlauf des Trockenvorgangs beschreibt, und
- das erzeugte Ausgabesignal an ein mobiles Endgerät zur Ausgabe des erzeugten Ausgabesignals überträgt (S11).

9. Verfahren nach Anspruch 7 oder 8, wobei die Steuereinrichtung (44) zu mindestens zwei unterschiedlichen Zeitpunkten ein Luftfeuchtigkeitssignal aus der Feuchtigkeitssensoreinrichtung (20) empfängt (S4) und prüft (S5), ob in der Außenumgebung (18) der Vorrichtung (10) der vorgegebene Sollwert des die relative Luftfeuchtigkeit beschreibenden Gleichgewichtsparameters innerhalb eines vorgegebenen Zeitraums innerhalb des vorgegebenen Toleranzbereichs liegt, und bei einem positiven Ergebnis des Prüfvorganges das Ende des Trockenvorgangs feststellt (S9).

10. Verfahren nach Anspruch 7 oder 9, wobei die Steuereinrichtung (44):
- zu einem ersten Zeitpunkt ein erstes Wiegesignal und zumindest zu einem weiteren Zeitpunkt ein weiteres Wiegesignal aus der Gewichtskraftmesseinrichtung (22) der Vorrichtung (10) empfängt (S12), welches jeweils ein Gewicht zumindest eines Inhalts der Aufnahmekammer während des Trocknungsvorgangs beschreibt und anhand der empfangenen Wiegesignale eine Gewichtsänderung des Trockenmittels (40) ermittelt (S13), und
- das Ende des Trockenvorgangs feststellt (S9), falls die ermittelte Gewichtsänderung einen vorgegebenen Schwellenwert unterschreitet.

11. Verfahren nach einem der Ansprüche 7 bis 10, wobei die Steuereinrichtung (44):
- ein Temperatursignal aus einer Temperaturmesseinrichtung (58) empfängt (S14), vorzugsweise einer Temperaturmesseinrichtung (58) der Vorrichtung (10), wobei das empfangene Temperatursignal einen Temperatur-Istwert der Außenumgebung (18) der Vorrichtung (10) beschreibt,
- einen Taupunkt anhand des Temperatur-Istwerts und des Luftfeuchtigkeits-Istwerts ermittelt, wobei das bereitgestellte Trockenprofil-Modell zusätzlich den ermittelten (S15) Taupunkt beschreibt, und
- den Verlauf des Trocknungsvorgangs zusätzlich anhand des ermittelten Taupunkts feststellt (S9).

12. Verfahren nach einem der Ansprüche 7 bis 11, umfassend die Schritte:
- Anordnen des Pflanzenmaterials und der Vorrichtung (10) zum Trocknen in der Trockenkammer (54) einer Anordnung (52) nach Anspruch 5 oder 6 (S1),
- Anordnen eines chemischen oder physikalischen Trockenmittels (40) in der Aufnahmekammer (14) der Vorrichtung (10, S2), wobei das Trockenmittel (40) vorzugsweise Silicagel oder Zeolith enthält, und
- Schließen der Trocknungskammer (S3).

13. Steuereinrichtung (44), die dazu eingerichtet ist, ein Verfahren nach einem der Ansprüche 7 bis 11 durchzuführen.

14. Vorrichtung (10) nach einem der Ansprüche 1 bis 4, die eine Steuereinrichtung (44) nach Anspruch 13 aufweist.

15. Anordnung (52) nach einem der Ansprüche 5 oder 6, die eine Steuereinrichtung (44) nach Anspruch 13 aufweist.
